# EUROPÄISCHE PATENTSCHRIFT

(11) **EP 0 866 270 B1**
(45) Veröffentlichungstag und Bekanntmachung des Hinweises auf die Patenterteilung: **28.05.2003**
(21) Anmeldenummer: 97121200.6
(22) Anmeldetag: 03.12.1997
(51) Int. Cl.: F23D 14/60, F23N 1/02

(54) **Gasheizgerät, insbesondere für Wassererhitzer**
Gas-fired heating apparatus, especially a water heater
Appareil de chauffage à gaz, notamment un chauffe-eau

(30) Priorität: 18.03.1997 DE 19711151
(43) Veröffentlichungstag der Anmeldung: 23.09.1998
(73) Patentinhaber: ROBERT BOSCH GMBH, 70442 Stuttgart (DE)
(72) Erfinder: Besser, Ulrich, 73239 Kirchheim (DE); Schmuker, Franz, 73117 Wangen (DE); Prestle, Thomas, 72622 Nürtingen (DE); Hosch, Manfred, 73669 Lichtenfeld (DE)

(56) Entgegenhaltungen:
- DE-C- 910 585
- PATENT ABSTRACTS OF JAPAN vol. 008, no. 022 (M-272), 31. Januar 1984 (1984-01-31) & JP 58 182031 A (MATSUSHITA DENKI SANGYO KK), 24. Oktober 1983 (1983-10-24)
- PATENT ABSTRACTS OF JAPAN vol. 018, no. 227 (M-1597), 25. April 1994 (1994-04-25) & JP 06 018022 A (NORITZ CORP), 25. Januar 1994 (1994-01-25)
- PATENT ABSTRACTS OF JAPAN vol. 098, no. 002, 30. Januar 1998 (1998-01-30) & JP 09 264526 A (TOKYO GAS CO LTD), 7. Oktober 1997 (1997-10-07)

## Beschreibung

### Stand der Technik

Die Erfindung geht aus von einem Gasheizgerät, insbesondere für Wassererhitzer, nach der Gattung des Hauptanspruchs. Bei bekannten Heizgeräten mit einem derart ausgebildeten Vormischbrenner (DE-A-44 46 945 und Patent Abstracts of Japan, vol. 008, ho. 022 (M-272), 31. Januar 1984 wird den Brennzonen die Luft über einen gemeinsamen Kanal und das Gas über je eine Einzelleitung zugeführt, wobei die Zumessung des Gases zu jeder Brennzone über je ein in der betreffenden Einzelleitung angeordnetes Regelventil erfolgt. Diese Anordnung ist verhältnismäßig aufwendig und wegen der nicht zwangsläufigen Zuteilung der Luft zu den einzelnen Brennzonen auch anfällig gegen Kondensatbildung in einem Wärmeübertrager und im Abgasweg.

### Vorteile der Erfindung

Die erfindungsgemäße Anordnung mit den kennzeichnenden Merkmalen des Hauptanspruchs hat demgegenüber den Vorteil, daß gesonderte Regelventile in den Gas-Einzelleitungen entfallen und infolge der gesteuerten Zufuhr von Luft zu den einzelnen Brennzonen die Neigung zur Kondensatbildung im Wärmeübertrager und im Abgasweg verringert ist. Die Luftzuführung zu den nicht aktivierten Brennzonen bleibt voll aufrechterhalten, wodurch der Taupunkt der Abgase erhöht und die Gefahr der Kondensatbildung weitgehend vermieden wird. Der vom geförderten Luftvolumenstrom abgeleitete Steuerdruck für den Gas/Luft-Verbundregler und damit dessen einwandfreie Funktion, bleiben auch im Teillastbereich des Vormischbrenners voll erhalten.

Durch die in den Unteransprüchen aufgeführten Merkmale sind vorteilhafte Ausgestaltungen der Anordnung nach dem Hauptanspruch möglich.

Zur Vermeidung von Mischbereichen von Luft und noch nicht vollständig verbranntem Gas/Luftgemisch wird vorgeschlagen, daß auch in der Brennkammer Einzelkanäle gebildet sind, die mit den Einzelkanälen im Luftschacht, bzw. mit den Brennzonen korrespondieren und deren Höhe sich an der Ausbrandstrecke orientiert.

Um die Abhängigkeit des Gasregeldrucks vom Gasvolumenstrom zu minimieren, bzw. auszuschalten, wird weiter vorgeschlagen, daß die Gas-Einzelleitungen in einer mit dem Ausgang des Gas/Luft-Verbundreglers verbundenen Druckkammer beginnen und eine den Ausgangsdruck an ein Steuerglied des Reglers leitende Referenzleitung aus einem strömungsberuhigten Bereich der Druckkammer herausführt. Dadurch ist erreicht, daß nur Änderungen der statischen Druckverhältnisse ausgangsseitig des Gas/Luft-Verbundreglers erfaßt und ausgeregelt werden. Die Druckkammer kann in den Regler integriert oder als eigenständiges Bauteil ausgebildet sein.

In den Gas-Einzelleitungen ist eine Drosseleinrichtung zur Einstellung der Steigung der Gas/Luft-Kennlinie angeordnet.

Dadurch kann der Gas/Luft-Verbundregler in vorteilhafter Weise an das entsprechende System angepaßt werden. Darüberhinaus kann das Gasheizgerät mit unterschiedlichen Gasarten betrieben werden.

### Zeichnung

Ein Ausführungsbeispiel der Erfindung ist schematisch in der Zeichnung dargestellt und in der nachfolgenden Beschreibung erläutert. Es zeigen
Figur 1 eine Gesamtansicht eines Gas-Heizgerätes für Wassererhitzer,
Figur 2 die Steuer- und Regeleinrichtung des Heizgerätes nach Figur 1 und
Figur 3 ein Kennlinienbild der Einrichtung nach Figur 2.

### Beschreibung des Ausführungsbeispiels

Das Heizgerät hat ein Gebläse 10, das Verbrennungsluft über einen Luftschacht 12 einem Vormischbrenner 14 zuführt. Über diesem ist eine Brennkammer 16 angeordnet, die oben durch einen Wärmeübertrager 18 für in einem Leitungsnetz 20 fließendes Wasser abgeschlossen ist. Der Vormischbrenner 14 ist in vier Brennzonen 22 geteilt, denen die Luft über Einzelkanäle 24a, b, c, d zugeführt ist. Die Einzelkanäle 24 sind durch Zwischenwände 26 im Luftschacht 12 voneinander abgeteilt. In der Brennkammer 16 sind Zwischenwände 28 zur Bildung von Kammerbereichen 30a, b, c, d vorgesehen, die mit den Einzelkanälen 24 und den Brennzonen 22 korrespondieren und sich an der Höhe der Ausbrandstrecke orientieren.

Das Brenngas ist dem Heizgerät über eine Hauptleitung 32 und eine in Figur 2 näher dargestellte Einrichtung 34 zum Steuern und Regeln der Leistung des Vormischbrenners 14 und des Gas/Luft-Verhältnisses zugeführt. Die Einrichtung 34 hat zwei Sicherheitsventile 36, 38 und diesen nachgeschaltet einen Gasdruckregler 40 bekannter Bauart, dessen Regeldruck von einem pneumatischen Verbundstellglied 42 geführt ist. Dieses erfaßt die vom geförderten Luftvolumenstrom abhängige Druckdifferenz zwischen Meßpunkten 44, 46, von denen der eine, 44, im Luftschacht 12 vor einer Einschnürung 48 und der andere, 46, stromab der Einschnürung im Einzelkanal 24d angeordnet ist. Das Verbundstellglied 42 wirkt wie bekannt auf ein Servo-Steuerventil 50 des Gasdruckreglers 40 ein und ist mit diesem sowie mit den beiden Sicherheitsventilen 36, 38, wie in der Zeichnung angedeutet, zu einer Gas-Luft-Verbundarmatur 52 baulich zusammengefaßt.

Der Ausgang des Gasdruckreglers 40 ist über eine Leitung 54 mit einer Druckkammer 56 verbunden, aus der Einzelleitungen 58a, b, c, d zu in den Einzelkanälen 24 des Luftschachts 12 angeordneten Gasdüsen 60 führen. An einen strömungsberuhigten Bereich der Druckkammer 56 ist eine Referenzleitung 62 angeschlossen, welche die statischen Druckverhältnisse am Reglerausgang in eine Steuerkammer des Servo-Steuerventils 50 überträgt. In den Einzelleitungen 58 ist je ein elektromagnetisch betätigtes Auf/Zu-Ventil 64 eingebaut und jede Einzelleitung 58 führt über eine verstellbare Drosseleinrichtung 66, deren Funktion nachstehend anhand des Kennlinienbildes nach Figur 3 erläutert ist.

Auf der Abszisse des Kennlinienbildes ist die Differenz der Drücke p₁ und p₂ aufgetragen, die sich abhängig vom geförderten Luftstrom an den beiden Meßpunkten 44, 46 ergeben. Auf der Ordinate ist die Differenz zwischen dem geregelten Gasdruck p_{BR} und dem Druck p₂ am Meßpunkt 46 aufgetragen, also der Drucküberschuß, mit welchem das Gas in den betreffenden, die Mischkammer bildenden Einzelkanal 24 gelangt. Das Betriebsverhalten gemäß Linie a ergibt sich, wenn das Gas ungedrosselt durch die Drosseleinrichtung 66 strömt. Durch Verengen der Durchgangsöffnung in der Drosseleinrichtung 66 ergeben sich die gestrichelt gezeichneten Kennlinien b, c und d, wobei die Strecke e den möglichen Bereich der Verhältniseinstellung darstellt.

Die Druckkammer 56, die Auf/Zu-Ventile 64 und gegebenenfalls auch die Drosseleinrichtungen 66 könnten auch mit der Gas/Luft-Verbundarmatur 52 baulich zusammengefaßt bzw. in diese integriert sein.

Im Betrieb des Heizgerätes wird den einzelnen Brennzonen 22 sowohl die Luft als auch das Gas getrennt zugeführt, wobei in den Einzelkanälen 24 des Luftschachts 12 eine gute Durchmischung der beiden Verbrennungskomponenten erfolgt. Die Einzelkanäle 24 haben die Funktion von Vormischkammern, die den Brennzonen 22 des Vormischbrenners 14 einzeln zugeordnet sind. Während im Betrieb die Brennzone 22d ständig aktiviert ist, können die übrigen Brennzonen 22a, b, c wahlweise einzeln oder gruppenweise über die Auf/Zu-Ventile 64 zugeschaltet werden. Dabei wird auch über die nicht gasbeaufschlagten Einzelkanäle 24 Luft gefördert, die sich stromab des Wärmeübertragers 18 mit den Abgasen mischt und deren Taupunkt anhebt. Die Zwischenwände 28 in der Brennkammer 16 verhindern, daß sich Mischbereiche von Luft mit noch nicht vollständig verbranntem Gasgemisch ergeben.

Durch die beschriebene Anordnung kann der Leistungs- bzw. Regelbereich des Heizgerätes erweitert werden, weil auch im unteren Leistungsbereich durch die Luftzumischung die Neigung zur Kondensatbildung weitgehend vermieden ist. Eine Erweiterung des Regelbereichs wird auch erleichtert bzw. ermöglicht, weil der zwischen den Meßpunkten 44, 46 erfaßte Steuerdruck unabhängig von der Anzahl der aktivierten Brennzonen 22, d.h. maßgebend für alle Leistungsstufen des Vormischbrenners 14 ist. Ein Zu- und Abschalten einzelner Brennzonen 22 bei unveränderter Luftmenge kann die den aktiven Brennzonen 22 zugeführte Gasmenge nicht verändern, weil in der Druckkammer 56 nur Änderungen der statischen Drücke erfaßt und vom Gasdruckregler 40 ausgeregelt werden. Mit den Drosseleinrichtungen 66 kann für jede einzelne Brennzone 22 eine Feinabstimmung des Gas/Luftverhältnisses bei sich ändernder Luftförderung des Gebläses 10 vorgenommen werden.

## Patentansprüche

1. Gas-Heizgerät, insbesondere für Wassererhitzer, mit einem Vormischbrenner, der zum Zweck der Leistungsstufung in einzeln aktivierbare Brennzonen aufgeteilt ist, denen die Verbrennungsluft gemeinsam durch ein Gebläse und das Brenngas geregelt über je eine Einzelleitung zugeführt sind, **gekennzeichnet durch** folgende Merkmale:
a) die Verbrennungsluft ist wie das Brenngas jeder Brennzone (22a, b, c, d) über einen Einzelkanal (24a, b, d, d) zugeführt,
b) in einer alle Brenngas-Einzelleitungen (58a, b, c, d) speisenden Hauptleitung (32) ist ein vom Luftvolumenstrom gesteuerter Gas/Luft-Verbundregler (52) eingebaut,
c) zum Zu- und Abschalten der Gaszufuhr zu einzelnen Brennzonen (22a, b, c, d) sind in den betreffenden Brenngas-Einzelleitungen (58a, b, c, d) Auf/Zu-Ventile (64) vorgesehen, wobei die Luftzuführung zu dem nicht aktivierten Brennzonen voll aufrechterhalten bleibt.

2. Heizgerät nach Anspruch 1, **dadurch gekennzeichnet, daß** auch in der Brennkammer (16) Einzelkanäle (30a, b, c, d) gebildet sind, die mit den Einzelkanälen (24a, b, c, d) im Luftschacht (12), bzw. mit den Brennzonen (22 a, b, c, d) korrespondieren und deren Höhe sich an der Ausbrandstrecke orientiert.

3. Heizgerät nach Anspruch 1 oder 2, **dadurch gekennzeichnet, daß** die Brenngas-Einzelleitungen (58 a, b, c, d) in einer mit dem Ausgang des Gas/Luft-Verbundreglers (52) verbundenen Druckkammer (56) beginnen und eine den Ausgangsdruck an ein Steuerglied (50) des Reglers leitende Referenzleitung (62) aus einem strömungsberuhigten Bereich der Druckkammer (56) herausführt.

4. Heizgerät nach einem der vorhergehenden Ansprüche, **dadurch gekennzeichnet, daß** in jeder Brenngas-Einzelleitung (58a, b, c, d) eine Drosseleinrichtung (66) zur Einstellung der Steigung der Gas/Luft-Kennlinie angeordnet ist.

## Claims

1. Gas-operated heating appliance, in particular for water heaters, with a premixing burner which is divided, for the purpose of power grading, into individually activatable combustion zones, to which the combustion air is supplied jointly, regulated by means of a blower and the fuel gas, in each case via an individual line, **characterized by** the following features:
a) the combustion air is supplied, like the fuel gas, to each combustion zone (22a, b, c, d) via an individual duct (24a, b, c, d),
b) a composite gas/air controller (52) controlled by the air volume flow is installed in a main line (32) feeding all the individual fuel-gas lines (58a, b, c, d),
c) on/off valves (64) are provided in the respective individual fuel-gas lines (58a, b, c, d) for switching on and off the gas supply to individual combustion zones (22a, b, c, d), the air supply to the non-activated combustion zones being fully maintained.

2. Heating appliance according to Claim 1, **characterized in that** the combustion chamber (16), too, has formed in it individual ducts (30a, b, c, d) which match with the individual ducts (24a, b, c, d) in the air well (12) or with the combustion zones (22a, b, c, d) and the height of which is governed by the burn-up distance.

3. Heating appliance according to Claim 1 or 2, **characterized in that** the individual fuel-gas lines (58a, b, c, d) commence in a pressure chamber (56) connected to the output of the composite gas/air controller (52), and a reference line (62) conducting the outlet pressure to a control member (50) of the controller leads out of a flow-stabilized region of the pressure chamber (56).

4. Heating appliance according to one of the preceding claims, **characterized in that** a throttle device (66) for setting the gradient of the gas/air characteristic curve is arranged in each individual fuel/gas line (58a, b, c, d).

## Revendications

1. Appareil de chauffage au gaz notamment chauffe-eau comportant un brûleur à mélange préalable subdivisé en des zones de combustion commandées séparément pour étager la puissance, ces zones recevant l'air comburant fourni en commun par un ventilateur et le gaz combustible de façon régulée chaque fois par une conduite séparée,
**caractérisé par** les points suivants
a) l'air comburant comme le gaz combustible est fourni à chaque zone de combustion (22 a, b, c, d) par un canal séparé (24 a, b, c, d),
b) une conduite principale (32) alimentant toutes les conduites individuelles de gaz combustible (58 a, b, c, d) comporte un régulateur composite (52) gaz/air commandé par le débit volume d'air,
c) les différentes conduites individuelles de gaz combustible (58 a, b, c,
d) comportent des vannes ouvertes/fermées (64) pour brancher ou couper l'alimentation gaz des différentes zones de combustion (22 a, b, c, d),
l'alimentation en air des zones de combustion non activées restant maintenue complètement.

2. Appareil de chauffage selon la revendication 1,
**caractérisé en ce que**
dans la chambre de combustion (16) on a également formé des canaux séparés (30 a, b, c, d) qui correspondent aux canaux séparés (24 a, b, c, d) du collecteur d'air (12) ou avec les zones de combustion (22 a, b, c, d) et dont la hauteur dépend de la longueur de combustion.

3. Appareil de chauffage selon la revendication lou 2,
**caractérisé en ce que**
les conduites individuelles de gaz combustible (58 a, b, c, d) commencent dans une chambre de pression (56) reliée à la sortie du régulateur composite gaz/air (52), et une ligne de référence (62) transmettant la pression de sortie à un organe de commande (50) du régulateur sort de la zone de la chambre de pression (56) dans laquelle l'écoulement est calmé.

4. Appareil de chauffage selon l'une des revendications précédentes,
**caractérisé en ce que**
dans chaque conduite individuelle de gaz combustible (58 a, b, c, d) il est prévu une installation d'étranglement (66) pour régler la pente de la caractéristique gaz/air.
